# EUROPÄISCHE PATENTSCHRIFT

(11) **EP 0 343 103 B1**
(45) Veröffentlichungstag und Bekanntmachung des Hinweises auf die Patenterteilung: **11.11.1992**
(21) Anmeldenummer: 89810325.4
(22) Anmeldetag: 01.05.1989
(51) Int. Cl.: B22D 11/124, B05B 7/08

(54) **Verfahren und Vorrichtung zum Kühlen eines Gegenstandes**
Method and apparatus for cooling an object
Procédé et dispositif pour refroidir un objet

(30) Priorität: 19.05.1988 CH 1910/88
(43) Veröffentlichungstag der Anmeldung: 23.11.1989
(73) Patentinhaber: ALUSUISSE-LONZA SERVICES AG, 8034 Zürich (CH)
(72) Erfinder: Plata, Miroslaw, CH-1950 Sion (CH); Buxmann, Kurt, CH-3960 Sierre (CH)

(56) Entgegenhaltungen:
- FR-A- 2 256 790
- GB-A- 2 163 674
- US-A- 3 302 399
- US-A- 3 693 352
- US-A- 4 531 675
- PATENT ABSTRACTS OF JAPAN, Band 8, Nr. 258 (M-340), 27. November 1984, Seite 68 M 340; & JP-A-59 130 664 (SHIN NIPPON SEITETSU K.K.) 27-07-1984

## Beschreibung

Die Erfindung betrifft ein Verfahren zum Kühlen eines Gegenstandes durch Aufsprühen eines Gas/Flüssigkeit-Gemisches in der Form eines Nebels auf die Oberfläche des Gegenstandes mittels wenigstens einer Düse.

Verdüste Luft/Wasser-Gemische haben im Vergleich zur reinen Wasserbeaufschlagung bei der Kühlung von Stranggussbarren den Vorteil einer geringeren Explosionsgefahr, da der auf die Oberfläche auftreffende Wassernebel derart eingestellt werden kann, dass er praktisch vollständig verdampft.

Bekannte Düsensysteme beruhen auf dem Prinzip des Venturirohrs, wo die Bildung des Luft/Wasser-Gemisches bereits innerhalb der Düse erfolgt. Derartige Venturidüsen haben den Nachteil, dass die benötigte Luftmenge zur Bildung des Wassernebels ausserordentlich gross ist. Hinzu kommt, dass die Kühlintensität an der mit dem Wassernebel beaufschlagten Fläche lokal sehr unterschiedlich ist, da der in der Düsenachse liegende Flächenbereich gegenüber Randbereichen viel stärker gekühlt wird.

Angesichts dieser Gegebenheiten hat sich der Erfinder das Ziel gesetzt, ein Verfahren der eingangs erwähnten Art zu schaffen, mit welchem die Kühlwirkung unter gleichzeitiger Verminderung der Gasdurchflussmenge verbessert werden kann.

Erfindungsgemäss wird die dadurch gelöst, bei dass ein Flüssigkeitsstrahl durch die Düsenöffnung zu einem Sprühnebel mit Tröpfchengrösse<100µm verdüst und nach dem Austritt aus der Düse zur Beschleunigung und Richtungslenkung der Tröpfchen mit Gasstrahlen in einem Winkel zwischen 0 und 90° zur Düsenachse beaufschlagt wird.

Durch die erfindungsgemässe Verfahrensweise kann die Gasdurchflussmenge gegenüber einem Strahlmischverfahren auf der Grundlage der Venturidüse um ein mehrfaches gesenkt werden. Ueberraschenderweise hat sich zudem gezeigt, dass sich durch das erfindungsgemässe Verdüsen des Flüssigkeitsstrahls und die Beschleunigung der Tröpfchen nach der Düsenöffnung eine über die Auftreffläche des Flüssigkeitsnebels auf der Oberfläche des zu kühlenden Gegenstandes gleichmässige Verteilung der Kühlintensität ergibt.

Bei einer bevorzugten Durchführung des Verfahrens wird die Intensität der Gasstrahlen unabhängig voneinander geregelt. Dadurch wird es möglich, die Richtung des nach der Düsenöffnung gebildeten, kegelförmig verdüsten Flüssigkeitsstrahls in weiten Bereichen zu verändern. Dies ermöglicht bei einer gegebenen Anordnung von Düsen eine Feineinstellung der Kühlung am zu kühlenden Gegenstand.

Als Kühlflüssigkeit kann ein beliebiges Kühlmittel verwendet werden, wobei in den meisten Fällen Wasser bevorzugt wird.

Als Gas bietet sich die Verwendung von Luft an, jedoch können auch andere Gase wie Stickstoff oder Argon eingesetzt werden.

Das Verfahren eignet sich insbesondere zum Kühlen von konventionell oder elektromagnetisch gegossenen Strängen sowie Walz- und Pressprodukten aus Metall, insbesondere Aluminium.

Bei Pressprofilen mit Querschnittsdimensionen unterschiedlicher Dicke ist eine Anpassung der Kühlintensität zur Vermeidung von nachträglichen Richtoperationen besonders wünschenswert. Mit einer vorgängig berechneten Anordnung mehrerer Düsen und der anschliessenden Feinregulierung der Kühlintensität durch unterschiedlich starke Einstellung der Gasstrahlen kann eine verzugsfreie Herstellung von Pressprofilen erzielt werden.

Das Verfahren eignet sich auch zum Kühlen heisser Oberflächen mit vollständiger Verdampfung des Kühlmittels, wobei die Kühlintensitäten bevorzugt zwischen 500 und 3000 W/m²°K liegen.

Eine weitere Anwendungsmöglichkeit des erfindungsgemässen Verfahrens wird darin gesehen, dass der zu kühlende Gegenstand (z.B. Pressprofile, Walzbänder, umlaufende Walzzylinder) an einem feststehenden Düsensystem vorbeigeführt wird, wobei die Kühlwirkung mit vollständiger Verdampfung des Kühlmittels erfolgt und die Wärmeübergangszahl des zu kühlenden Gegenstandes einer vorgegebenen Sollkurve folgt.
Eine zur Durchführung des erfindungsgemässen Verfahrens geeignete Vorrichtung ist gekennzeichnet durch eine flüssigkeitsführende Düse und im Bereich der Düsenöffnung in einem Winkel zwischen 0 und 90° zur Düsenachse angeordnete Gasführungskanäle.

Im einfachsten Fall sind zwei symmetrisch und konzentrisch zur Düsenachse angeordnete Gasführungskanäle vorgesehen, die unabhängig voneinander mit Gas unterschiedlichen Druckes beaufschlagt werden können. Selbstverständlich sind auch andere Gasstrahlanordnungen mit drei oder mehr Gasführungskanälen möglich, die vorzugsweise ebenfalls symmetrisch und konzentrisch zur Düsenachse angeordnet sind.

Weitere Vorteile, Merkmale und Einzelheiten der Erfindung ergeben sich aus der nachfolgenden Betrachtung eines bevorzugten Ausführungsbeispiels sowie anhand der Zeichnung; diese zeigt in
Fig.1 einen schematisierten Querschnitt durch eine geeignete Vorrichtung zur Durchfuhrung der erfindungsgemässen Verfahrens ;
Fig.2 eine Draufsicht auf die Vorrichtung von Fig.1.

Eine Vorrichtung R zum Kühlen eines Gegenstandes besteht aus einem eine wasserführende Düse 3 mit Düsenöffnung 4 aufweisenden Teil 1, welches mit zwei einander diametral gegenüberliegenden Bohrungen 5a,b zur Gasführung durchsetzt ist. In der Zeichnung sind die Zuführungsleitungen für Wasser und Luft schematisch angegeben. Das Teil 1 ist unter Bildung von ringsegmentförmigen Hohlräumen 6a,b und daran anschliessenden Gasführungskanälen 7a,b in ein Gegenstück 2 eingepasst. Die Gasführungskanäle 7a,b schliessen mit der Düsenachse x einen Winkel α von beispielsweise 45° ein.

Durch unterschiedliche Druckbeaufschlagung der Bohrungen 5a,b kann die Richtung des kegelförmig verdüsten Wasserstrahls 9 in einem weiten Bereich verändert werden.

## Patentansprüche

1. Verfahren zum Kühlen eines Gegenstandes durch Aufsprühen eines Gas/Flüssigkeit-Gemisches in der Form eines Nebels auf die Oberfläche des Gegenstandes mittels wenigstens einer Düse,
dadurch gekennzeichnet,
dass ein Flüssigkeitsstrahl durch die Düsenöffnung zu einem Sprühnebel mit Tröpfchengrösse < 100µm verdüst und nach seinem Austritt aus der Düse zur Beschleunigung und Richtungslenkung der Tröpfchen mit Gasstrahlen in einem Winkel (α) zwischen 0 und 90° zur Düsenachse (x) beaufschlagt wird.

2. Verfahren nach Anspruch 1, dadurch gekennzeichnet, dass die Intensität der Gasstrahlen unabhängig voneinander geregelt wird.

3. Verfahren nach einem der Ansprüche 1 und 2, dadurch gekennzeichnet, dass als Gas Luft verwendet wird.

4. Verfahren nach einem der Ansprüche 1 bis 3, dadurch gekennzeichnet, dass als Flüssigkeit Wasser verwendet wird.

5. Anwendung des Verfahrens nach Anspruch 1 zum Kühlen von konventionell oder elektromagnetisch gegossenen Strängen sowie Walz und Pressprodukten aus Metall, insbesondere Aluminium.

6. Anwendung des Verfahrens nach Anspruch 1 zum Kühlen heisser Oberflächen mit vollständiger Verdampfung des Kühlmittels, vorzugsweise bei Kühlintensitäten von 500-3000 W/m²°K.

7. Anwendung des Verfahrens nach Anspruch 1 zum Kühlen von Gegenständen, die an einem feststehenden Düsensystem vorbeigeführt werden, wobei die Kühlwirkung mit vollständiger Verdampfung des Kühlmittels erfolgt und die Wärmeübergangszahl des zu kühlenden Gegenstandes einer vorgegebenen Sollkurve folgt.

## Claims

1. Process for cooling an object by spraying a gas/liquid mixture in the form of a mist onto the surface of the object by means of at least one nozzle, characterised in that a liquid jet is atomised through the nozzle opening to form a spray mist with droplet size < 100 µm and after leaving the nozzle is contacted by gas jets at an angle (α) between 0 and 90° to the nozzle axis (x) to accelerate and steer the direction of the droplets.

2. Process according to claim 1, characterised in that the intensity of each gas jet is controlled independently of the other.

3. Process according to one of claims 1 and 2, characterised in that air is used as the gas.

4. Process according to one of claims 1 to 3, characterised in that water is used as the liquid.

5. Use of the process according to claim 1 for cooling strands cast conventionally or electromagnetically as well as rolled and pressed products made from metal, in particular aluminium.

6. Use of the process according to claim 1 for cooling hot surfaces with complete evaporation of the coolant, preferably at cooling intensities of 500-3,000 W/m²°K.

7. Use of the process according to claim 1 for cooling objects which are guided past a fixed nozzle system, wherein the cooling effect takes place with complete evaporation of the coolant and the heat transfer coefficient of the object to be cooled follows a given theoretical curve.

## Revendications

1. Procédé pour refroidir un objet par atomisation d'un mélange gaz/liquide sous forme d'un brouillard sur la surface de l'objet, à l'aide d'au moins une buse, caractérisé en ce qu'un jet de liquide est atomisé à travers l'ouverture de la buse pour former un brouillard atomisé d'une taille de gouttelettes inférieure à 100 µm et est soumis après sa sortie de la buse à des jets de gaz formant un angle (α) compris entre 0 et 90° avec l'axe (x) de la buse pour l'accélération et le changement de direction des gouttelettes.

2. Procédé selon la revendication 1, caractérisé en ce que les intensités des jets de gaz sont réglées indépendamment les unes des autres.

3. Procédé selon l'une des revendications 1 et 2, caractérisé en ce que l'on utilise l'air comme gaz.

4. Procédé selon l'une des revendications 1 à 3, caractérisé en ce que l'on utilise l'eau comme liquide.

5. Utilisation du procédé selon la revendication 1 pour refroidir des barres coulées de manière conventionnelle ou par voie électromagnétique ainsi que des cylindres et des produits emboutis en métal, en particulier en aluminium.

6. Utilisation du procédé selon la revendication 1 pour refroidir des surfaces chaudes avec évaporation totale du réfrigérant, de préférence sous des intensités de refroidissement de 500 à 3 000 W/m² °K.

7. Utilisation du procédé selon la revendication 1 pour refroidir des objets qui passent devant un système de buses fixe, l'effet de refroidissement se produisant avec évaporation totale du réfrigérant et le coefficient de transmission thermique de l'objet à refroidir suivant une courbe de référence prédéterminée.
